# FASCICULE DE BREVET EUROPEEN

(11) **EP 0 461 027 B1**
(45) Date de publication et mention de la délivrance du brevet: **19.03.1997**
(21) Numéro de dépôt: 91401463.4
(22) Date de dépôt: 05.06.1991
(51) Int. Cl.: H01H 83/20

(54) **Dispositif de déclenchement différentiel**
Differential Auslösevorrichtung
Differential release device

(30) Priorité: 07.06.1990 FR 9007080
(43) Date de publication de la demande: 11.12.1991
(73) Titulaire: LEGRAND, F-87045 Limoges Cédex (FR)
(72) Inventeur: Negre, Jean-Pierre, F-06560 Valbonne (FR); Comte, Frédéric, F-06600 Antibes (FR)
(74) Mandataire: CABINET BONNET-THIRION

(56) Documents cités:
- EP-A- 0 331 586
- FR-A- 2 486 304
- FR-A- 2 567 317
- US-A- 3 999 103

## Description

La présente invention concerne d'une manière générale les dispositifs de déclenchement différentiel destinés à être associés à un dispositif de déclenchement principal tel qu'interrupteur ou disjoncteur pour le déclenchement de celui-ci dans le cas où l'un ou l'autre des conducteurs assurant l'alimentation d'un appareil électrique vient à être l'objet d'un défaut d'isolation.

Ces dispositifs de déclenchement différentiel, qui, ainsi qu'on le sait, ont à charge d'assurer la protection des personnes plus que celle des matériels, comportent, globalement, un détecteur de défaut apte à délivrer un courant différentiel en réponse à un défaut, en pratique un tore bobiné en conséquence, un relais sensible alimenté par ce détecteur de défaut, et un mécanisme de déclenchement, qui, sous le contrôle du relais sensible, est apte à intervenir sur l'organe de déclenchement du dispositif de déclenchement principal.

L'un des problèmes à résoudre dans la réalisation des dispositifs de déclenchement différentiel de ce type tient à ce que, sous un volume aussi restreint que possible, leur mécanisme de déclenchement, qui a pour fonction principale d'assurer mécaniquement une certaine amplification, doit conjointement satisfaire un certain nombre d'exigences.

Suivant une première de ces exigences, ce mécanisme de déclenchement doit être susceptible d'intervenir dès que le circuit contrôlé par le dispositif de déclenchement principal est fermé, c'est-à-dire dès que les contacts concernés de ce circuit viennent en appui les uns contre les autres, et donc largement avant que la manette de ce dispositif de déclenchement principal soit totalement en position d'enclenchement.

Dans le document EP-A-0 331 586, le réarmement du relais sensible se fait à l'aide d'une manette spécifique, à actionner manuellement.

La présente invention a d'une manière générale pour objet une disposition permettant notamment un réarmement automatique de ce relais sensible tout en conduisant à d'autres avantages.

De manière plus précise, elle a pour objet un dispositif de déclenchement différentiel destiné à être associé à un dispositif de déclenchement principal tel qu'interrupteur ou disjoncteur, comportant un détecteur de défaut apte à délivrer un courant différentiel en réponse à un défaut, un relais sensible alimenté en courant différentiel par ledit détecteur de défaut, et un mécanisme de déclenchement, qui, sous le contrôle du relais sensible, est apte à intervenir sur l'organe de déclenchement du dispositif de déclenchement principal, ledit mécanisme de déclenchement comportant un premier levier, dit ci-après par simple commodité levier principal, qui, sous le contrôle d'un ressort de rappel le sollicitant en permanence en direction d'une position de déclenchement, est monté rotatif autour d'un axe, entre deux positions extrêmes dont une constitue ladite position de déclenchement, un organe d'accrochage, qui, lui-même monté rotatif autour d'un axe, sous le contrôle d'un ressort de rappel le sollicitant en permanence en direction d'une position d'accrochage, est interposé sur le trajet d'un bras solidaire du levier principal, une manette de manoeuvre, qui, elle aussi, est montée rotative, autour d'un axe, entre deux positions extrêmes, l'une d'enclenchement, l'autre de déclenchement, sous le contrôle d'un ressort de rappel la sollicitant en permanence en direction de sa position de déclenchement, et une biellette, qui, articulée au levier principal, est apte à pouvoir agir sur l'organe de déclenchement du dispositif de déclenchement principal, les axes dudit levier principal et de ladite manette de manoeuvre étant distincts mais parallèles entre eux, et ladite manette de manoeuvre comportant un bec sur le trajet duquel est interposé, entre lesdits axes, un méplat dudit levier principal, et ladite manette de manoeuvre portant latéralement en saillie un doigt par lequel elle est apte à venir en prise avec la manette de manoeuvre du dispositif de déclenchement principal, en sorte que, entraînée par cette manette de manoeuvre lorsque le dispositif de déclenchement principal est déclenché, et sous la sollicitation de son ressort de rappel, qui ajoute ses effets à l'effort d'entraînement correspondant, ladite manette de manoeuvre est apte à assurer systématiquement, par elle-même, un réarmement automatique du levier principal, c'est-à-dire un retour de ce levier principal à une position apte à lui permettre d'être à nouveau en prise avec l'organe d'accrochage, celui-ci étant par ailleurs apte à s'effacer élastiquement à son passage lors de son mouvement de retour correspondant.

Ainsi, le mécanisme de déclenchement différentiel se trouve systématiquement réarmé lors même de l'ouverture du dispositif de déclenchement principal, avant même que sa manette de manoeuvre soit arrivée à sa position extrême de déclenchement correspondante.

C'est donc en toute certitude que ce mécanisme de déclenchement sera à nouveau susceptible d'intervenir dès la fermeture du circuit contrôlé par le dispositif de déclenchement principal.

Ainsi, à la seule phase de déclenchement du dispositif de déclenchement principal correspondent, pour le mécanisme de déclenchement différentiel suivant l'invention, deux phases successives, à savoir une première phase de déclenchement, à laquelle le déclenchement du dispositif de déclenchement principal doit d'ailleurs d'avoir été initié, et une phase de réarmement.

Mais, avantageusement, le mécanisme de déclenchement différentiel suivant l'invention satisfait à une deuxième exigence, qui est de pouvoir intervenir en déclenchement même lorsque la manette de manoeuvre du dispositif de déclenchement principal est maintenue de manière positive en position d'enclenchement, soit que, pour des raisons diverses, cette manette de manoeuvre soit plombée ou cadenassée, soit que, en cours d'intervention, l'opérateur y garde la main dessus.

Le mécanisme de déclenchement différentiel suivant l'invention présente en outre d'autres avantages.

Tout d'abord, bien que se présentant sous un volume relativement réduit lui permettant d'être logé si désiré dans un boîtier modulaire de même type que celui du dispositif de déclenchement principal, il peut avantageusement se satisfaire d'un relais sensible relativement peu performant, et donc économique.

Plus précisément, il peut avantageusement se satisfaire d'un relais sensible dont l'effort disponible au percuteur connaît une chute importante en fonction de la course de celui-ci.

Conjointement, eu égard à son encombrement relativement faible, le mécanisme de déclenchement suivant l'invention est avantageusement à même de former si désiré avec le relais sensible un sous-ensemble, les diverses pièces qui le constituent étant alors par exemple disposées entre, d'une part, un flasque support de mécanisme, qui porte également le relais sensible, et, d'autre part, une platine de maintien, qui, parallèle à ce flasque support de mécanisme, est solidaire de celui-ci.

De manipulation aisée, ce sous-ensemble peut avantageusement n'être mis en place qu'en dernier dans le boîtier correspondant.

Ainsi, les réglages à effectuer, et en particulier le réglage magnétique du relais sensible aussi bien que le réglage mécanique en position de celui-ci, peuvent avantageusement être assurés à l'extérieur de ce boîtier.

Les opérations correspondantes s'en trouvent avantageusement facilitées.

Enfin, lorsque le dispositif de déclenchement différentiel comporte un indicateur de déclenchement, cet indicateur de déclenchement se présente avantageusement sous la forme d'un balancier monté rotatif entre deux positions, l'une effacée, l'autre déployée, autour d'un axe distinct de celui du levier principal mais parallèle à celui-ci, en étant en pratique coaxial de la manette de manoeuvre et en étant de toute façon sous le contrôle d'un ressort de rappel le sollicitant en permanence en direction de sa position déployée, et le levier principal porte un levier d'accrochage élastiquement effaçable dont un bec est interposé sur le trajet d'un bossage dudit indicateur de déclenchement, en sorte que, lorsqu'il est en position d'enclenchement, ledit levier principal est ainsi apte à retenir ledit indicateur de déclenchement dans une position proche de sa position effacée.

Ainsi, le balancier constituant cet indicateur de déclenchement, qui, bien entendu, ne devient apparent de l'extérieur du boîtier de l'ensemble que lorsque le mécanisme de déclenchement différentiel est effectivement intervenu, ne disparaît avantageusement qu'après le retour en configuration d'enclenchement du dispositif d'enclenchement principal, malgré que, dans l'intervalle, et comme déjà souligné ci-dessus, le mécanisme de déclenchement différentiel ait préalablement été réarmé.

Autrement dit, ce balancier mémorise en quelque sorte le déclenchement dû au mécanisme de déclenchement différentiel, en indiquant ainsi avantageusement aux intéressés, tant que le dispositif de déclenchement principal n'a pas été ramené en position d'enclenchement, que ce déclenchement est effectivement intervenu sur un défaut différentiel.

Enfin, du fait du levier d'accrochage qui lui est associé, ce balancier reste avantageusement retenu dans une position proche de sa position effacée lorsque, pour une autre raison, et, par exemple, en réponse à une intervention sur la manette de manoeuvre du dispositif de déclenchement principal, la manette de manoeuvre du dispositif de déclenchement différentiel est amenée en position de déclenchement.

En effet, ce levier d'accrochage est porté par le levier principal, qui, lui, reste en position d'enclenchement.

Ainsi, le balancier constituant l'indicateur de déclenchement suivant l'invention n'est avantageusement pas susceptible de donner alors une fausse indication.

Les caractéristiques et avantages de modes d'exécution de l'invention ressortiront d'ailleurs de la description qui va suivre, à titre d'exemple, en référence aux dessins schématiques annexés sur lesquels :
la figure 1 est, avec des arrachements locaux, une vue en perspective éclatée du dispositif de déclenchement différentiel mettant en oeuvre l'invention et du dispositif de déclenchement principal auquel il est associé ;
la figure 2 est, à échelle supérieure, et avec des arrachements locaux, une vue en élévation de ce dispositif de déclenchement différentiel suivant la flèche II de la figure 1 ;
la figure 3 est, à échelle différente, une vue en perspective éclatée du mécanisme de déclenchement qu'il comporte ;
les figures 4 et 5 sont des vues partielles en élévation, qui, reprenant chacune pour partie, de manière schématique, celle de la figure 2, se rapportent chacune respectivement à deux phases distinctes du du fonctionnement du dispositif de déclenchement différentiel exécutant l'invention ;
la figure 6 est un bloc diagramme de ce dispositif de déclenchement différentiel et du dispositif de déclenchement principal auquel il est associé.

Tel qu'illustré sur ces figures, le dispositif de déclenchement différentiel 10 est destiné à être associé à un dispositif de déclenchement principal 11 tel qu'un interrupteur ou un disjoncteur.

Il s'agit par exemple d'un disjoncteur du type de celui décrit dans le brevet français No 2.504.725.

Dans la forme de réalisation représentée, le dispositif de déclenchement principal 11 que constitue un tel disjoncteur est monopolaire.

Soit P la phase qu'il contrôle, figure 6, et soit N le neutre correspondant.

Ce dispositif de déclenchement principal 11 étant bien connu par lui-même et ne relevant pas en soi de la présente invention, il ne sera pas décrit dans tous ses détails ici.

Il suffira d'indiquer qu'il comporte un contact 12P interposé sur la phase P et un contact 12N interposé sur le neutre N, figure 6, que le contact 12P est sous le contrôle d'un mécanisme de déclenchement comportant une fonction magnétique 14 et une fonction thermique 15, que l'ensemble est logé dans un boîtier de type modulaire 16, figure 1, qu'il est possible d'agir sur le mécanisme de déclenchement par l'intermédiaire d'un ergot 17 qui, solidaire d'un organe de déclenchement que comporte ce mécanisme de déclenchement, fait saillie hors du boîtier 16, qu'une manette de manoeuvre 18, montée rotative entre une position d'enclenchement, représentée à la figure 1, et une position de déclenchement, est à la disposition de l'usager, et que, au droit d'une boutonnière 20 lui donnant accès, cette manette de manoeuvre 18 présente un perçage 21.

Globalement, et de manière connue en soi, le dispositif de déclenchement différentiel 10 suivant l'invention comporte un détecteur de défaut 22, apte à délivrer un courant différentiel en réponse à un défaut, un relais sensible 23, alimenté en courant différentiel par le détecteur de défaut 22, et un mécanisme de déclenchement 24, qui, sous le contrôle du relais sensible 23, est apte à intervenir, ainsi qu'il apparaîtra ultérieurement, sur l'organe de déclenchement du dispositif de déclenchement principal 11, et, plus précisément, sur l'ergot 17 porté par celui-ci.

En pratique, le détecteur de défaut 22 est constitué par un tore sur lequel se trouvent bobinés, d'une part, un primaire formé d'un ou plusieurs enroulements 26P appartenant à la phase P et d'un ou plusieurs enroulements 26N appartenant au neutre N, et, d'autre part, un secondaire 27 établi aux bornes de la bobine du relais sensible 23.

En pratique, également, ce relais sensible 23 est un relais dont la palette, non visible sur les figures, porte, pour intervention sur le mécanisme de déclenchement 24, un percuteur 28.

En pratique, également, il est prévu, en dérivation aux bornes de sa bobine, une diode 29.

Dans la forme de réalisation représentée le mécanisme de déclenchement 24 et le relais sensible 23 forment conjointement un sous-ensemble 30, les diverses pièces constitutives de ce mécanisme de déclenchement 24, détaillées ultérieurement, étant disposées entre, d'une part, un flasque support de mécanisme 31, qui porte également le relais sensible 23, et, d'autre part, une platine de maintien 32, qui, parallèle au flasque support de mécanisme 31, est solidaire de celui-ci.

Plus précisément, dans cette forme de réalisation, le relais sensible 23 présente, en positions diamétralement opposées l'une par rapport à l'autre, deux oreilles 33.

Par l'une de ces oreilles 33, il est monté à pivotement entre deux doigts 34 solidaires du flasque support de mécanisme 31.

Sur un premier côté de l'autre de ces oreilles 33 agit la tête 35 d'une vis de réglage 36 en prise à vissage avec un écrou 37 calé dans un puits 38 solidaire du flasque support de mécanisme 31, tandis que sur l'autre côté de cette même oreille 33 porte un ressort 39 prenant appui sur ce même puits 38.

Le relais sensible 23 est ainsi susceptible d'un réglage mécanique en position par rapport au mécanisme de déclenchement 24.

Il suffit en effet d'agir en conséquence sur la vis de réglage 36.

Quoi qu'il en soit, dans la forme de réalisation représentée, le sous-ensemble 30 auquel il appartient et le détecteur de défaut 22 sont conjointement logés dans un boîtier modulaire 40 de même type que le boîtier modulaire 16 du dispositif de déclenchement principal 11.

En pratique, ce boîtier modulaire 40 comporte un socle 41 et un couvercle 42.

L'ergot 17 de l'organe de déclenchement du dispositif de déclenchement principal 11 débouche dans le volume intérieur du socle 41, et le perçage 21 de la manette de manoeuvre 18 de ce dispositif de déclenchement principal 11 y est accessible.

Suivant l'invention, et tel que détaillé sur les figures 2 et 3, le mécanisme de déclenchement 24 comporte un premier levier 44, dit ici levier principal, qui, sous le contrôle d'un ressort de rappel 45 le sollicitant en permanence en direction d'une position de déclenchement, est monté rotatif, autour d'un axe A1, matérialisé par un fût 46, entre deux positions extrêmes dont une constitue cette position de déclenchement, figure 4.

Dans la forme de réalisation représentée, le ressort de rappel 45 est un ressort de torsion dont la partie médiane de torsion est engagée sur le fût 46 matérialisant l'axe A1.

L'une des branches de ce ressort de rappel 45 est agrafée sur le levier principal 44, à la faveur d'un perçage 51 de celui-ci, tandis que l'autre prend appui sur un plot 47 solidaire du flasque support de mécanisme 31.

Le mécanisme de déclenchement 24 comporte, en outre, un organe d'accrochage 48, qui, lui-même monté rotatif autour d'un axe A2, sous le contrôle d'un ressort de rappel 49 le sollicitant en permanence en direction d'une position d'accrochage, représentée sur la figure 2, est interposé sur le trajet d'un bras 50 solidaire du levier principal 44.

Dans la forme de réalisation représentée, l'axe A2 de cet organe d'accrochage 48 est orthogonal à l'axe A1 du levier principal 44.

En pratique, cet axe A2 est matérialisé par une tige 56 encliquetée à ses extrémités sur des pattes élastiquement déformables 52 solidaires du flasque support de mécanisme 31.

En pratique, également, l'organe d'accrochage 48 se présente sous la forme d'un manchon engagé librement en rotation sur la tige 56.

Il porte un bras 53, pour l'action du relais sensible 23, et un cran 54, à facette d'attaque inclinée, pour l'accrochage du levier principal 44, celui-ci présentant conjointement, pour cet accrochage, en bout de son bras 50, et d'équerre avec celui-ci, un bec 55 dont la facette d'attaque est également inclinée.

L'organe d'accrochage 48 présente en outre un méplat 58.

Dans la forme de réalisation représentée, le ressort de rappel 49 qui lui est associé est un ressort de torsion dont la partie médiane de torsion est engagée sur un plot 57 solidaire du flasque support de mécanisme 31 et dont une branche porte sur son méplat 58 tandis que l'autre prend appui sur un ergot 59 également solidaire du flasque support de mécanisme 31.

Le mécanisme de déclenchement 24 comporte encore une manette de manoeuvre 60 qui, elle aussi, est montée rotative, autour d'un axe A3, matérialisé par un fût 62, entre deux positions extrêmes, l'une d'enclenchement, figures 1, 2 et 4, l'autre de déclenchement, figure 5, sous le contrôle d'un ressort de rappel 63 la sollicitant en permanence en direction de sa position de déclenchement.

En pratique, les axes A1 du levier principal 44 et A3 de la manette de manoeuvre 60 sont distincts mais parallèles entre eux.

Les fûts 46 et 62 correspondants s'étendent de l'une à l'autre des pièces que constituent le flasque support de mécanisme 31 et la platine de maintien 32, en étant engagés à tourillonnement sur celles-ci à leurs extrémités.

Dans la forme de réalisation représentée, la manette de manoeuvre 60 comporte un flasque 64 qui s'étend perpendiculairement à son fût 62 sur environ un demi-cercle.

Du côté de ce flasque 64 opposé au levier principal 44, elle porte, latéralement, en saillie, parallèlement à son axe A3, un doigt 65 par lequel elle est apte à être en prise avec la manette de manoeuvre 18 du dispositif de déclenchement principal 11, par engagement de ce doigt 65 dans le perçage 21 de cette dernière.

Du côté de son flasque 64 tourné vers le levier principal 44, la manette de manoeuvre 60 comporte, en saillie, parallèlement à son axe A3, un bec 66 sur le trajet duquel est interposé, entre cet axe A3 et l'axe A1 du levier principal 44, un méplat 67 de ce levier principal 44, en sorte que, sous la sollicitation de son ressort de rappel 63, la manette de manoeuvre 60 est apte à assurer systématiquement, par elle-même, et ainsi qu'il sera décrit plus en détail ultérieurement, un réarmement automatique de ce levier principal 44, c'est-à-dire le retour de ce levier principal 44 à une position apte à lui permettre d'être à nouveau en prise avec l'organe d'accrochage 48, celui-ci étant par ailleurs apte à s'effacer élastiquement à son passage lors de son mouvement de retour correspondant.

Dans la forme de réalisation représentée, le ressort de rappel 63 de la manette de manoeuvre 60 est un ressort de traction dont les extrémités 68, 69, en forme de boucle ouverte, et attelées, l'une, à cette manette de manoeuvre 60, sur un ergot 70 solidaire de celle-ci, l'autre à un point fixe 71 formé en pratique par une patte venue de la platine de maintien 32, s'étendent chacune respectivement de part et d'autre de l'axe A3 de cette manette de manoeuvre 60 pour la position d'enclenchement de celle-ci, au-delà de cet axe A3 par rapport à sa propre position pour la position de déclenchement de cette manette de manoeuvre 60, en sorte que, par effet de franchissement de point mort correspondant au franchissement de cet axe A3 par ce ressort de rappel 63, et ainsi qu'il sera décrit plus en détail ultérieurement, la position d'enclenchement de la manette de manoeuvre 60 est une position stable.

Le mécanisme de déclenchement 24 comporte également une biellette 72, qui, articulée, par une extrémité 73, au levier principal 44, par engagement à tourillonnement de cette extrémité 73 sur un plot 74 que porte en saillie ce levier principal 44 parallèlement à son axe A1, du côté de la manette de manoeuvre 60, est apte à pouvoir agir, par son autre extrémité 75, sur l'organe de déclenchement du dispositif de déclenchement principal 11, cette extrémité 75 formant une boutonnière 76 par laquelle cette biellette 72 est en prise, avec jeu, avec l'ergot 17 solidaire de cet organe de déclenchement.

Dans la forme de réalisation représentée, une palette de réarmement 78 est interposée entre, d'une part, le relais sensible 23, et, plus précisément, le percuteur 28 de celui-ci, et, d'autre part, l'organe d'accrochage 48, et, plus précisément, le bras 53 de ce dernier.

Par deux oreilles 79, cette palette de réarmement 78 est engagée à tourillonnement sur la tige 56 matérialisant l'axe A2 de l'organe d'accrochage 48.

Elle comporte elle-même, replié en U, un bras 80, et ce bras est interposé sur le trajet d'une biellette 81, qui, articulée à la manette de manoeuvre 60, est par ailleurs en prise avec un guide fixe 82, en sorte que, lors de son réarmement, et ainsi qu'il sera décrit plus en détail ultérieurement, cette manette de manoeuvre 60 est également apte à assurer systématiquement par elle-même le réarmement automatique du relais sensible 23.

Dans la forme de réalisation représentée, cette biellette 81 se présente sous la forme d'une tige dont chacune des extrémités est coudée.

Elle est en pratique implantée de l'autre côté du flasque support de mécanisme 31 par rapport aux autres pièces constitutives du mécanisme de déclenchement 24.

Par l'une de ses extrémités coudées, elle traverse ce flasque support de mécanisme 31 à la faveur d'un évidement 83 prévu à cet effet dans celui-ci, avant de venir en prise avec un perçage 84 traversant de part en part le bec 66 de la manette de manoeuvre 60.

Par son autre extrémité coudée, elle est en prise avec le guide fixe 82 qui lui est associé, et, en pratique, celui-ci est formé par un autre évidement du flasque support de mécanisme 31, figure 3.

Conjointement, dans la forme de réalisation représentée, le bras 80 de la palette de réarmement 78 est élastiquement déformable.

En pratique, cette palette de réarmement 78 est formée par un flan métallique convenablement découpé et plié.

De même, la tige constituant la biellette 81 est métallique.

Le mécanisme de déclenchement 24 comporte, enfin, un indicateur de déclenchement 85, et, dans la forme de réalisation représentée, celui-ci se présente sous la forme d'un balancier monté rotatif, entre deux positions, l'une effacée, figures 1, 2 et 4, l'autre déployée, figure 5, autour d'un axe distinct de celui du levier principal 44 mais parallèle à celui-ci, sous le contrôle d'un ressort de rappel 86 le sollicitant en permanence en direction de sa position déployée.

En pratique, cet indicateur de déclenchement 85 est coaxial de la manette de manoeuvre 60, en étant engagé, par le perçage 88 d'un moyeu 89, sur le fût 62 matérialisant l'axe A3 de celle-ci.

Transversalement par rapport à son moyeu 89, l'indicateur de déclenchement 85 présente un bras 90 qui porte, lui-même, parallèlement à l'axe A3, et suivant un secteur circulaire, une palette 91.

Pour la position effacée de l'indicateur de déclenchement 85, cette palette 91 est à l'écart d'un hublot 92 présent sur la paroi de façade du socle 41 du boîtier 40.

Pour la position déployée, elle est à l'aplomb de ce hublot 92, et elle est donc visible à travers celui-ci.

Pour être plus apparente, cette palette 91, au moins, est colorée.

Dans la forme de réalisation représentée, le ressort de rappel 86 de l'indicateur de déclenchement 85 est un ressort de torsion qui, par sa partie médiane de torsion, est engagé sur son moyeu 89, et dont une branche porte sur un ergot 93 qui en est solidaire tandis que l'autre prend appui sur une patte 94 venue à cet effet de la platine de maintien 32.

Dans la forme de réalisation représentée, et pour des raisons qui apparaîtront ultérieurement, le levier principal 44 porte un levier d'accrochage 95 dont un bec 96 est interposé sur le trajet d'un bossage 97 prévu en saillie à cet effet sur le bras 90 de l'indicateur de déclenchement 85, en sorte que, lorsqu'il est en position d'enclenchement, ce levier principal 44 est ainsi apte à retenir cet indicateur de déclenchement 85 dans une position proche de sa position effacée.

Dans la forme de réalisation représentée, ce levier d'accrochage 95 est formé par l'une des branches d'un ressort de torsion 98 dont la partie médiane de torsion est engagée sur un plot 99 solidaire du levier principal 44 et dont l'autre branche 105 prend appui sur un ergot 100 également solidaire de ce levier principal 44.

Pour la retenue de la branche de ce ressort de torsion 98 formant le levier d'accrochage 95, le levier principal 44 porte également un plot 106.

Préférentiellement, le bossage 97 de l'indicateur de déclenchement 85 comporte, à distance l'un de l'autre, d'un premier côté, un bord d'attaque sensiblement droit 101, pour coopération en retenue avec le levier d'accrochage 95, par venue en prise avec le bec 96 de celui-ci, et, du côté opposé, un bord d'attaque largement arrondi 102, pour effacement élastique de ce levier d'accrochage 95, par coopération avec la partie inclinée de son bec d'accrochage 96.

Pour sa retenue en position effacée, aussi bien que pour son réarmement, c'est-à-dire pour son retour en position effacée, l'indicateur de déclenchement 85 comporte, parallèlement à l'axe A3, un ergot 103, et cet ergot 103 est interposé sur le trajet d'un ergot 104 que porte, en correspondance, également parallèlement à l'axe A3, la manette de manoeuvre 60.

Exception faite des ressorts 45, 49, 63, 86 et 98, de la palette de réarmement 78, et de la biellette 81, les diverses pièces ainsi constitutives du mécanisme de déclenchement 24 peuvent avantageusement être réalisées en matière synthétique.

Il en est de même du flasque support de mécanisme 31, qui, outre le plot 47 sur lequel prend appui le ressort de rappel 45 du levier principal 44, présente d'autres plots 47 de même type pour l'entretoisement et la fixation de la platine de maintien 32.

Dans la forme de réalisation représentée, et ainsi qu'il est mieux visible sur la figure 6, le dispositif de déclenchement différentiel 10 comporte, par ailleurs, un circuit de test 110.

Sur ce circuit de test 110, qui est branché en dérivation entre la phase P et le neutre N, est interposé un ressort de torsion 111, dit ci-après par simple commodité ressort d'autocoupure, qui est porté par le levier principal 44, et qui est bien entendu métallique.

Par sa partie médiane de torsion, ce ressort d'autocoupure 111 est engagé sur un plot 112 solidaire du levier principal 44.

L'une de ses branches, 113, dûment maintenue par un ergot 107 solidaire du levier principal 44, porte sur la partie médiane de torsion du ressort de rappel 45 de ce dernier.

Ce ressort de rappel 45 appartient donc lui aussi au circuit de test 110.

Il est ainsi possible, à la faveur de la branche fixe de ce ressort de rappel 45, d'insérer une résistance 114 sur ce circuit de test 110.

L'autre branche, 115, du ressort d'autocoupure 111, dûment guidée par un ergot 116 solidaire du levier principal 44, est libre.

Elle s'étend sur le trajet de l'extrémité coudée 118 de l'une des branches d'un autre ressort de torsion 119, qui, porté par le socle 41 du boîtier 40 en étant engagé pour ce faire par sa partie médiane de torsion sur un plot 120 prévu à cet effet sur ce socle 41, figure 2, appartient lui aussi au circuit de test 110.

La branche en question de ce ressort de torsion 119 est soumise à un poussoir de test 122 monté mobile en translation sur le socle 41 du boîtier 40 en étant accessible à l'usager sur la partie de façade de celui-ci.

Pour le guidage de la branche 115 du ressort d'autocoupure 111, l'extrémité interne de ce poussoir de test 122 est en forme d'étrier, figure 1.

Enfin, la manette de manoeuvre 60 présente un bec 124 sur le trajet duquel est interposée cette branche 115 du ressort d'autocoupure 111, pour l'ouverture du circuit de test 110 pour la position de déclenchement de cette manette de manoeuvre 60.

Au montage, les diverses pièces constitutives du mécanisme de déclenchement 24 sont empilées les unes après les autres entre le flasque support de mécanisme 31 et la platine de maintien 32.

Celle-ci est ensuite solidarisée, en pratique par sertissage, aux plots 47 correspondants de ce flasque support de mécanisme 31.

Le relais sensible 23, qui est préférentiellement blindé pour éviter des déclenchements intempestifs, est à son tour mis en place dans le logement prévu pour lui sur ce flasque support de mécanisme 31, et, après que les connexions nécessaires aient été réalisées, il est procédé à son réglage magnétique aussi bien qu'à son réglage mécanique en position.

La biellette 81 est alors rapportée de l'arrière sur le sous-ensemble 30 dès lors ainsi constitué, et celui-ci est mis en place dans le socle 41 du boîtier 40, avec engagement du doigt 65 de la manette de manoeuvre 60 dans le perçage 21 de la manette de manoeuvre 18 du dispositif de déclenchement principal 11 et engagement de la biellette 72 avec l'ergot 17 solidaire de l'organe de déclenchement de ce dispositif de déclenchement principal 11.

Il suffit, enfin, de rapporter le couvercle 42 sur le socle 41 du boîtier 40.

En service, le levier principal 44 est initialement en position d'enclenchement, avec son bras 50 en prise par son bec 55 avec le cran 54 de l'organe d'accrochage 48, la manette de manoeuvre 60 est également en position d'enclenchement, et l'indicateur de déclenchement 85 est en position effacée, figure 2.

Pour cette position d'enclenchement, les extrémités 68, 69 du ressort de rappel 63 de la manette de manoeuvre 60 sont sensiblement alignées avec l'axe A3 de celle-ci, de part et d'autre de cet axe A3, tout en ayant légèrement dépassé celui-ci.

Par effet de franchissement de point mort, la position d'enclenchement correspondante est donc avantageusement une position stable, ce qui évite toute interférence avec la stabilité conjointe de la position d'enclenchement de la manette de manoeuvre 18 du dispositif d'enclenchement principal 11.

Lorsque survient un courant différentiel, le percuteur 28 du relais sensible 23 repousse, à travers la palette de réarmement 78, le bras 53 de l'organe d'accrochage 48, ce qui conduit le cran 54 de cet organe d'accrochage 48 à échapper au bec 55 du bras 50 du levier principal 44.

Dès lors libéré, ce levier principal 44 bascule instantanément, sous la sollicitation de son ressort de rappel 45, autour de son axe A1, en direction de sa position de déclenchement, suivant la flèche F1 de la figure 4.

La biellette 72 qu'il porte vient alors agir, suivant la flèche F2 de la figure 4, sur l'ergot 17 solidaire de l'organe de déclenchement du dispositif de déclenchement principal 11.

Ce dispositif de déclenchement principal 11 étant ainsi dûment déclenché, sa manette de manoeuvre 18 bascule en position de déclenchement, en entraînant avec elle la manette de manoeuvre 60 qui lui est couplée.

Dès que le ressort de rappel 63 de cette manette de manoeuvre 60 a franchi son point mort, il ajoute ses effets à l'effort d'entraînement correspondant.

Libéré par la manette de manoeuvre 60, l'indicateur de déclenchement 85 bascule lui-même en position déployée, figure 5, sous la sollicitation de son ressort de rappel 86.

En effet, dûment entraîné par le levier principal 44, le levier d'accrochage 95 porté par ce levier principal 44 n'interfère alors pas, par son bec 96, avec le trajet du bossage 97 de cet indicateur de déclenchement 85.

Au cours de sa rotation autour de son axe A3, suivant la flèche F3 de la figure 5, la manette de manoeuvre 60 vient porter, par son bec 66, sur le méplat 67 du levier principal 44.

Il en résulte, pour ce levier principal 44, à la manière d'un engrenage, une rotation rétrograde autour de son axe A1, suivant la flèche F'1 de la figure 5, qui le conduit à revenir à une position de réarmement, pour laquelle, après franchissement élastique du cran 54 de l'organe d'accrochage 48, par effacement élastique de celui-ci à l'encontre de son ressort de rappel 49, il est apte à venir à nouveau en prise avec ce cran 54 par le bec 55 de son bras 50.

Le ressort de rappel 45 de ce levier principal 44 se trouve conjointement à nouveau bandé, le ressort de rappel 63 de la manette de manoeuvre 60 étant établi en conséquence.

Conjointement, dûment entraînée par la manette de manoeuvre 60, et dûment guidée par le guide fixe 82 qui lui est associé, la biellette 81 est venue agir sur le bras 80 de la palette de réarmement 78, ce qui, par pivotement de celle-ci autour de la tige 56 matérialisant l'axe A2, a provoqué le réarmement du relais sensible 23, par refoulement de son percuteur 28.

L'élasticité du bras 80 de la palette de réarmement 78 permet d'épargner au relais sensible 23 le choc correspondant.

Bien entendu, lors du retour en position d'armement du levier principal 44, le bec 96 du levier d'accrochage 95 porté par ce levier principal 44 est passé sous le bossage 97 de l'indicateur de déclenchement 85, en sorte que celui-ci reste en position déployée.

Cette situation se perpétue jusqu'à ce que, pour une nouvelle fermeture du circuit concerné, la manette de manoeuvre 18 du dispositif de déclenchement principal 11 soit ramenée en position d'enclenchement.

Comme précédemment, cette manette de manoeuvre 18 entraîne alors avec elle la manette de manoeuvre 60 du dispositif de déclenchement différentiel 10, suivant la flèche F'3 de la figure 2.

En libérant, alors, le levier principal 44, cette manette de manoeuvre 60 permet au bras 50 de celui-ci de revenir en prise par son bec 55 avec le cran 54 de l'organe d'accrochage 48.

Conjointement, la manette de manoeuvre 60 entraîne, par son ergot 104, l'indicateur de déclenchement 85, en ramenant ainsi celui-ci à sa position effacée.

Au cours de ce mouvement de retour, l'indicateur de déclenchement 85 franchit élastiquement le bec 96 du levier d'accrochage 95 porté par le levier principal 44, en provoquant l'effacement élastique de ce levier d'accrochage 95 par le bord d'attaque arrondi 102 de son bossage 97.

Dès que l'extrémité 68 du ressort de rappel 63 de cette manette de manoeuvre 60 a franchi la position de point mort de ce ressort de rappel 63, la manette de manoeuvre 60 se trouve à nouveau maintenue de manière stable en position d'enclenchement.

Un nouveau déclenchement différentiel peut intervenir.

Ainsi qu'on le notera, il peut également intervenir si, la manette de manoeuvre 18 du dispositif de déclenchement principal 11 étant maintenue de manière positive en position d'enclenchement, la manette de manoeuvre 60, couplée à celle-ci se trouve elle-même ainsi maintenue en position d'enclenchement.

Ainsi qu'on le notera également, la manette de manoeuvre 60 peut être ramenée en position de déclenchement par la manette le manoeuvre 18 du dispositif de déclenchement principal 11 sans que l'indicateur de déclenchement 85 du dispositif de déclenchement différentiel 10 passe en position déployée.

En effet, alors dûment interposé par son bec 96 sur le trajet du bossage 97 de cet indicateur de déclenchement 85, le levier d'accrochage 95 porté par le levier principal 44, lui-même en position d'enclenchement, s'oppose au déploiement de cet indicateur de déclenchement 85, son bec 96 venant en prise avec le bord d'attaque droit 101 du bossage 97 de celui-ci.

Ainsi qu'on le notera, enfin, il est possible à tout instant de contrôler le bon fonctionnement de l'ensemble par enfoncement du poussoir de test 122.

En effet, cet enfoncement provoque la fermeture du circuit de test 110, par venue en contact de l'extrémité coudée 118 du ressort de torsion 119 avec la branche libre 115 du ressort d'autocoupure 111, tout se passant alors comme si, par le circuit de test 110 ainsi fermé, une fuite venait à s'établir entre la phase P et le neutre N.

Mais, pour ménager la résistance 114, qui est une résistance de limitation de courant, la manette de manoeuvre 60 vient systématiquement ouvrir, par son bec 124, ce circuit de test 110, lorsque, consécutivement au déclenchement intervenu, elle arrive en position de déclenchement.

Ainsi qu'on le notera, enfin, le contact 12N interposé sur le neutre N est, dans la forme de réalisation représentée, intégré, par sécurité, au circuit de test 110.

## Revendications

1. Dispositif de déclenchement différentiel destiné à être associé à un dispositif de déclenchement principal tel qu'interrupteur ou disjoncteur, comportant un détecteur de défaut (22) apte à délivrer un courant différentiel en réponse à un défaut, un relais sensible (23) alimenté en courant différentiel par ledit détecteur de défaut (22), et un mécanisme de déclenchement (24), qui, sous le contrôle du relais sensible (23), est apte à intervenir sur l'organe de déclenchement du dispositif de déclenchement principal, ledit mécanisme de déclenchement (24) comportant un premier levier (44), dit levier principal, qui, sous le contrôle d'un ressort de rappel (45) le sollicitant en permanence en direction d'une position de déclenchement, est monté rotatif autour d'un axe (A1) entre deux positions extrêmes dont une constitue ladite position de déclenchement, un organe d'accrochage (48), qui, lui-même monté rotatif autour d'un axe (A2), sous le contrôle d'un ressort de rappel (49) le sollicitant en permanence en direction d'une position d'accrochage, est interposé sur le trajet d'un bras (50) solidaire du levier principal (44), une manette de manoeuvre (60) qui, elle aussi, est montée rotative, autour d'un axe (A3), entre deux positions extrêmes, l'une d'enclenchement, l'autre de déclenchement, sous le contrôle d'un ressort de rappel (63) la sollicitant en permanence en direction de sa position de déclenchement, et une biellette (72), qui, articulée au levier principal (44), est apte à pouvoir agir sur l'organe de déclenchement du dispositif de déclenchement principal, les axes (A1, A3) dudit levier principal (44) et de ladite manette de manoeuvre (60) étant distincts mais parallèles entre eux, ladite manette de manoeuvre (60) comportant un bec (66) sur le trajet duquel est interposé, entre lesdits axes (A1, A3), un méplat (67) dudit levier principal (44), et ladite manette de manoeuvre (60) portant latéralement en saillie un doigt (65) par lequel elle est apte à venir en prise avec la manette de manoeuvre (18) du dispositif de déclenchement principal, en sorte que, entraînée par cette manette de manoeuvre (18) lorsque le dispositif de déclenchement principal est déclenché, et sous la sollicitation de son ressort de rappel (63) qui ajoute ses effets à l'effort d'entraînement correspondant, ladite manette de manoeuvre (60) est apte à assurer systématiquement, par elle-même, un réarmement automatique dudit levier principal (44), c'est-à-dire le retour de ce levier principal (44) à une position apte à lui permettre d'être à nouveau en prise avec l'organe d'accrochage (48), celui-ci étant par ailleurs apte à s'effacer élastiquement à son passage lors de son mouvement de retour correspondant.

2. Dispositif de déclenchement différentiel suivant la revendication 1, et comportant un indicateur de déclenchement (85) qui se présente sous la forme d'un balancier monté rotatif entre deux positions, l'une effacée l'autre déployée, autour d'un axe distinct de celui du levier principal (44) mais parallèle à celui-ci, sous le contrôle d'un ressort de rappel (86) le sollicitant en permanence en direction de sa position déployée, ledit levier principal (44) portant un levier d'accrochage élastiquement effaçable (95) dont un bec (96) est interposé sur le trajet d'un bossage (97) dudit indicateur de déclenchement (85), en sorte que, lorsqu'il est en position d'enclenchement, ledit levier principal (44) est ainsi apte à retenir ledit indicateur de déclenchement (85) dans une position proche de sa position effacée.

3. Dispositif de déclenchement différentiel suivant la revendication 2, et dans lequel le levier d'accrochage (95) porté par le levier principal (44) est formé par l'une des branches d'un ressort de torsion (98).

4. Dispositif de déclenchement différentiel suivant l'une quelconque des revendications 2, 3, et dans lequel le bossage (97) de l'indicateur de déclenchement (85) comporte à distance l'un de l'autre, un bord d'attaque sensiblement droit (101), pour coopération en retenue avec le levier d'accrochage (95), et un bord d'attaque largement arrondi (102), pour effacement élastique dudit levier d'accrochage (95).

5. Dispositif de déclenchement différentiel suivant l'une quelconque des revendications 2 à 4, et dans lequel l'indicateur de déclenchement (85) est coaxial de la manette de manoeuvre (60).

6. Dispositif de déclenchement différentiel suivant l'une quelconque des revendications 2 à 5, et dans lequel l'indicateur de déclenchement (85) comporte un ergot (103) qui est interposé sur le trajet d'un ergot (104) de la manette de manoeuvre (60).

7. Dispositif de déclenchement différentiel suivant l'une quelconque des revendications 1 à 6, et dans lequel le ressort de rappel (63) de la manette de manoeuvre (60) est un ressort de traction dont les extrémités (68, 69), attelées l'une à ladite manette de manoeuvre (60) l'autre à un point fixe (71), s'étendent chacune respectivement de part et d'autre de l'axe (A3) de ladite manette de manoeuvre (60) pour la position d'enclenchement de celle-ci, au-delà de cet axe par rapport à sa propre position pour la position de déclenchement de la manette de manoeuvre (60), en sorte que, par effet de franchissement de point mort correspondant au franchissement dudit axe (A3) par ledit ressort de rappel (63), la position d'enclenchement de la manette de manoeuvre (60) est une position stable.

8. Dispositif de déclenchement différentiel suivant l'une quelconque des revendications 1 à 7, et dans lequel l'axe (A2) de l'organe d'accrochage (48) est orthogonal à l'axe (A1) du levier principal (44).

9. Dispositif de déclenchement différentiel suivant l'une quelconque des revendications 1 à 8, et dans lequel, entre le relais sensible (23) et l'organe d'accrochage (48), est interposée une palette de réarmement (78), ladite palette de réarmement (78) comporte un bras (80), et ledit bras (80) est interposé sur le trajet d'une biellette (81) qui, articulée à la manette de manoeuvre (60), est par ailleurs en prise avec un guide fixe (82), en sorte que, lors de son réarmement, ladite manette de manoeuvre (60) est apte à assurer systématiquement par elle-même le réarmement automatique dudit relais sensible (23).

10. Dispositif de déclenchement différentiel suivant la revendication 9, et dans lequel le bras (80) de la palette de réarmement (78) est élastiquement déformable.

11. Dispositif de déclenchement différentiel suivant l'une quelconque des revendications 1 à 10, et comportant un circuit de test (110) sur lequel est interposé un ressort de torsion (111), dit ci-après par simple commodité ressort d'autocoupure, porté par le levier principal (44), la manette de manoeuvre (60) présentant un bec (124) sur le trajet duquel est interposée l'une des branches dudit ressort d'autocoupure (111), pour ouverture dudit circuit de test (110) pour la position de déclenchement de ladite manette de manoeuvre (60).

12. Dispositif de déclenchement différentiel suivant la revendication 11, et dans lequel le ressort de rappel (45) du levier principal (44) étant un ressort de torsion, l'autre des branches du ressort d'autocoupure (111) porte sur la partie médiane de torsion de ce ressort de rappel (45), et celui-ci appartient lui aussi au circuit de test (110).

13. Dispositif de déclenchement différentiel suivant l'une quelconque des revendications 1 à 12, et dans lequel le mécanisme de déclenchement (24) et le relais sensible (23) forment conjointement un sous-ensemble (30), les diverses pièces constitutives du mécanisme de déclenchement (24) étant disposées entre, d'une part, un flasque support de mécanisme (31), qui porte également le relais sensible (23), et, d'autre part, une platine de maintien (32), qui, parallèle audit flasque support de mécanisme (31), est solidaire de celui-ci.

14. Dispositif de déclenchement différentiel suivant la revendication 13, et dans lequel le relais sensible (23) est monté réglable en position sur le flasque support de mécanisme (31), ledit relais sensible (23) présentant une oreille (33) sur un premier côté de laquelle agit la tête (35) d'une vis de réglage (36), et sur l'autre côté de laquelle porte un ressort (39).

15. Dispositif de déclenchement différentiel suivant l'une quelconque des revendications 13, 14, et dans lequel ledit sous-ensemble (30) et le détecteur de défaut (22) sont conjointement logés dans un boîtier modulaire (40) de même type que celui du dispositif de déclenchement principal.

## Patentansprüche

1. Differentialauslösevorrichtung, die dazu bestimmt ist, einer Hauptauslösevorrichtung wie einem Unterbrecher oder Schutzschalter zugeordnet zu werden, umfassend einen Fehlerdetektor (22), der geeignet ist, in Antwort auf einen Fehler einen Differentialstrom zu liefern, ein empfindliches Relais (23), das durch diesen Fehlerdetektor (22) mit Differentialstrom versorgt wird, und einen Auslösemechanismus (24), der unter der Steuerung durch das empfindliche Relais (23) geeignet ist, auf das Auslöseorgan der Hauptauslösevorrichtung einzuwirken, wobei dieser Auslösemechanismus (24) aufweist: einen ersten Hebel (44), Haupthebel genannt, der unter der Steuerung durch eine Rückstellfeder (45), die ihn ständig in Richtung einer Auslösestellung beaufschlagt, um eine Achse (A1) zwischen zwei Endstellungen drehbar montiert ist, von denen eine diese Auslösestellung bildet, ein Einhakorgan (48), das selbst unter der Steuerung durch eine Rückstellfeder (49), die es ständig in Richtung einer Einhakstellung beaufschlagt, um eine Achse (A2) drehbar montiert ist und im Weg eines mit dem Haupthebel (44) fest verbundenen Arms (50) angeordnet ist, einen Schalthebel (60), der ebenfalls unter der Steuerung durch eine Rückstellfeder (63), die ihn ständig in Richtung seiner Auslösestellung beaufschlagt, um eine Achse (A3) zwischen zwei Endstellungen, einer Einrückstellung und einer Auslösestellung, drehbar montiert ist, und einen Schwingarm (72), der am Haupthebel (44) angelenkt ist und geeignet ist, auf das Auslöseorgan der Hauptauslösevorrichtung einzuwirken, wobei die Achsen (A1, A3) dieses Haupthebels (44) und dieses Schalthebels (60) voneinander verschieden, aber zueinander parallel sind, wobei dieser Schalthebel (60) eine Nase (66) aufweist, in deren Weg zwischen diesen Achsen (A1, A3) einen Abflachung (67) dieses Haupthebels (44) angeordnet ist, und dieser Schalthebel (60) seitlich vorstehend einen Finger (65) aufweist, mit dem er geeignet ist, mit dem Schalthebel (18) der Hauptauslösevorrichtung in Eingriff zu kommen, so daß dieser Schalthebel (60), mitgenommen durch diesen Schalthebel (18), wenn die Hauptauslösevorrichtung ausgelöst ist, und unter der Beaufschlagung durch seine Rückstellfeder (63), die ihre Wirkung zur entsprechenden Antriebskraft hinzufügt, geeignet ist, systematisch durch sich selbst eine automatische Rückstellung dieses Haupthebels (44) zu gewährleisten, d.h. die Rückkehr dieses Haupthebels (44) in eine Stellung, die geeignet ist, ihm zu gestatten, wieder mit dem Einhakorgan (48) in Eingriff zu stehen, wobei dieses übrigens geeignet ist, bei dessen Durchgang bei seiner entsprechenden Rückbewegung elastisch wegzurücken.

2. Differentialauslösevorrichtung nach Anspruch 1, umfassend einen Auslösungsanzeiger (85), der in Form eines Schwinghebels vorliegt, der unter der Steuerung durch eine Rückstellfeder (86), die ihn ständig in Richtung seiner ausgefahrenen Stellung beaufschlagt, um eine Achse, die von der des Haupthebels (44) verschieden ist, jedoch zu dieser parallel ist, zwischen zwei Stellungen, einer weggerückten und einer ausgefahrenen, drehbar montiert ist, wobei dieser Haupthebel (44) einen elastisch wegrückbaren Einhakhebel (95) trägt, von dem eine Nase (96) im Weg einer Erhebung (97) dieses Auslösungsanzeigers (85) angeordnet ist, so daß, wenn er in eingerückter Stellung ist, dieser Haupthebel (44) so geeignet ist, diesen Auslösungsanzeiger (85) in einer seiner weggerückten Stellung nahen Stellung zurückzuhalten.

3. Differentialauslösevorrichtung nach Anspruch 2, in der der von dem Haupthebel (44) getragene Einhakhebel (95) von einem der Schenkel einer Torsionsfeder (98) getragen ist.

4. Differentialauslösevorrichtung nach einem der Ansprüche 2, 3 in der die Erhebung (97) des Auslösungsanzeigers (85) in einem Abstand voneinander einen im wesentlichen geraden Angriffsrand (101) zum zurückhaltenden Zusammenwirken mit dem Einhakhebel (95) und einen weit abgerundeten Angriffsrand (102) zum elastischen Wegrücken dieses Einhakhebels (95) aufweist.

5. Differentialauslösevorrichtung nach einem der Ansprüche 2 bis 4, in der der Auslösungsanzeiger (85) zum Schalthebel (60) koaxial ist.

6. Differentialauslösevorrichtung nach einem der Ansprüche 2 bis 5, in der der Auslösungsanzeiger (85) eine Nase (103) aufweist, die in dem Weg einer Nase (104) des Schalthebels (60) angeordnet ist.

7. Differentialauslösevorrichtung nach einem der Ansprüche 1 bis 6, in der die Rückstellfeder (63) des Schalthebels (60) eine Zugfeder ist, deren Enden (68, 69), von denen eines an diesem Schalthebel (60) und das andere an einem festen Punkt (71) angekoppelt ist, sich in der Einrückstellung des Schalthebels (60) zu beiden Seiten dessen Achse (A3) und in der Auslösestellung des Schalthebels (60) über diese Achse hinaus bezüglich seiner eigenen Stellung erstrecken, so daß die Einrückstellung des Schalthebels (60) durch Totpunktüberschreitungswirkung, die dem Überschreiten dieser Achse (A3) durch diese Rückstellfeder (63) entspricht, eine stabile Stellung ist.

8. Differentialauslösevorrichtung nach einem der Ansprüche 1 bis 7, in der die Achse (A2) des Einhakorgans (48) zur Achse (A1) des Haupthebels (44) rechtwinklig ist.

9. Differentialauslösevorrichtung nach einem der Ansprüche 1 bis 8, in der zwischen das empfindlich Relais (23) und das Einhakorgan (48) eine Rückstellpalette (78) eingesetzt ist, die einen Arm (80) besitzt, der im Weg eines Schwingarms (81) angeordnet ist, der am Schalthebel (60) angelenkt ist und andererseits mit einer festen Führung (82) in Eingriff steht, so daß dieser Schalthebel (60) bei seiner Rückstellung geeignet ist, systematisch durch sich selbst die automatische Rückstellung dieses empfindlichen Relais (23) zu gewährleisten.

10. Differentialauslösevorrichtung nach Anspruch 9., in der der Arm (80) der Rückstellpalette (78) elastisch verformbar ist.

11. Differentialauslösevorrichtung nach einem der Ansprüche 1 bis 10, die eine Testschaltung (110) aufweist, in die eine von dem Haupthebel (44) getragene Torsionsfeder (111), der Einfachheit halber Selbstunterbrechungsfeder genannt, wobei der Schalthebel (60) eine Nase (124) aufweist, in deren Weg einer der Schenkel dieser Selbstunterbrechungsfeder (111) zum Öffnen dieser Testschaltung (110) in der Auslösestellung dieses Schalthebels (60) angeordnet ist.

12. Differentialauslösevorrichtung nach Anspruch 11, in der die Rückstellfeder (45) des Haupthebels (44) eine Torsionsfeder ist, der andere der Schenkel der Selbstunterbrechungsfeder (111) auf dem Torsionsmittelteil dieser Rückstellfeder (45) aufliegt und diese ebenfalls zu der Testschaltung (110) gehört.

13. Differentialauslösevorrichtung nach einem der Ansprüche 1 bis 12, in der der Auslösemechanismus (24) und das empfindliche Relais (23) zusammen eine Untereinheit (30) bilden, wobei, die einzelnen Bestandteile des Auslösemechanismus (24) zwischen einerseits einer Mechanismustragwange (31), die auch das empfindliche Relais (23) trägt, und andererseits einer Halteplatine (32) angeordnet sind, die zur Mechanismustragwange (31) parallel ist und mit dieser fest verbunden ist.

14. Differentialauslösevorrichtung nach Anspruch 13, in der das empfindliche Relais (23) auf der Mechanismustragwange (31) bezüglich Stellung verstellbar montiert ist, wobei dieses empfindliche Relais (23) eine Öse (33) aufweist, auf deren erste Seite der Kopf (35) einer Stellschraube (36) einwirkt und an deren anderen Seite eine Feder (39) anliegt.

15. Differentialauslösevorrichtung nach einem der Ansprüche 13, 14, in der diese Untereinheit (30) und der Fehlerdetektor (22) zusammen in einem Modulgehäuse vom selben Typ wie das der Hauptauslösevorrichtung untergebracht sind.

## Claims

1. A differential tripping apparatus intended to be associated with a main tripping apparatus such as a switch or circuit-breaker, comprising a defect detector (22) capable of delivering a differential current in response to a defect, a responsive relay (23) supplied with differential current by said defect detector (22), and a tripping mechanism (24) which, under the control of the responsive relay (23), is capable of acting on the tripping member of the main tripping apparatus, said tripping mechanism (24) comprising a first lever (44), referred to as the main lever, which, under the control of a return spring (45) permanently urging it in the direction of a tripping position, is mounted rotatably about an axis (A1) between two limit positions of which one constitutes said tripping position, a catch member (48) which, itself mounted rotatably about an axis (A2), under the control of a return spring (49) permanently urging it in the direction of a catch position, is interposed on the path of movement of an arm (50) fixed with respect to the main lever (44), an operating lever (60) which is also mounted rotatably about an axis (A3) between two limit positions, one being an engagement position and the other being a tripping position, under the control of a return spring (63) permanently urging it in the direction of its tripping position, and a connecting link (72) which, pivoted to the main lever (44), is adapted to be able to act on the tripping member of the main tripping apparatus, the axes (A1, A3) of said main lever (44) and said operating lever (60) being separate but parallel to each other, said operating lever (60) comprising a beak (66), interposed on the path of movement of which, between said axes (A1, A3), is a flat (67) of said main lever (44), and said operating lever (60) laterally carrying in projecting relationship a finger (65) by means of which it is capable of coming into engagement with the operating lever (18) of the main tripping apparatus, in such a way that, entrained by said operating lever (18) when the main tripping apparatus is tripped and under the force of its return spring (63) which adds its effects to the corresponding entrainment force, said operating lever (60) is capable of systematically ensuring by itself automatic re-arming of said main lever (44), that is to say the return of said main lever (44) to a position for permitting it to be again engaged with the catch member (48), the latter moreover being capable of elastically moving away as it passes in its corresponding return movement.

2. A differential tripping apparatus according to claim 1 and comprising a tripping indicator (85) which is in the form of a balance member mounted rotatably between two positions, one being an effaced position and the other being a deployed position, about an axis separate from that of the main lever (44) but parallel thereto, under the control of a return spring (86) permanently urging it in the direction of its deployed position, said main lever (44) carrying an elastically effaceable catch lever (95) of which a beak (96) is interposed on the path of movement of a boss portion (97) of said tripping indicator (85) in such a way that, when it is in the engagement position, said main lever (44) is thus capable of retaining said tripping indicator (85) in a position close to its effaced position.

3. A differential tripping apparatus according to claim 2 and in which the catch lever (95) carried by the main lever (44) is formed by one of the arms of a torsion spring (98).

4. A differential tripping apparatus according to either one of claims 2 and 3 and in which the boss portion (97) of the tripping indicator (85) comprises at a spacing from each other a substantially straight attack edge (101) for retaining co-operation with the catch lever (95) and a broadly rounded attack edge (102) for elastic effacing of said catch lever (95).

5. A differential tripping apparatus according to any one of claims 2 to 4 and in which the tripping indicator (85) is coaxial with the operating lever (60).

6. A differential tripping apparatus according to any one of claims 2 to 5 and in which the tripping indicator (85) comprises a lug (103) which is interposed on the path of movement of a lug (104) of the operating lever (60).

7. A differential tripping apparatus according to any one of claims 1 to 6 and in which the return spring (63) of the operating lever (60) is a tension spring whose ends (68, 69) of which one is coupled to said operating lever (60) and the other to a fixed point (71) each extend on respective sides of the axis (A3) of said operating lever (60) for the engagement position thereof, beyond said axis with respect to its own position for the tripping position of the operating lever (60), in such a way that, by virtue of the effect of passing beyond the dead point corresponding to the passage of said return spring (63) beyond said axis (A3), the engagement position of the operating lever (60) is a stable position.

8. A differential tripping apparatus according to any one of claims 1 to 7 and in which the axis (A2) of the catch member (48) is orthogonal to the axis (A1) of the main lever (44).

9. A differential tripping apparatus according to any one of claims 1 to 8 and in which a re-arming plate (78) is interposed between the responsive relay (23) and the catch member (48), said re-arming plate (78) comprises an arm (80) and said arm (80) is interposed on the path of movement of a connecting link (81) which, pivoted to the operating lever (60), is also engaged with a fixed guide (82) in such a way that, upon re-arming thereof, said operating lever (60) is capable of systematically ensuring by itself automatic re-arming of said responsive relay (23).

10. A differential tripping apparatus according to claim 9 and in which the arm (80) of the re-arming plate (78) is elastically deformable.

11. A differential triggering apparatus according to any one of claims 1 to 10 and comprising a test circuit (110) on which is interposed a torsion spring (111), referred to hereinafter just for the sake of convenience as the anti-cutout spring, carried by the main lever (44), the operating lever (60) having a beak (124), interposed on the path of movement of which is one of the arms of said anti-cutout spring (111) for opening of said test circuit (110) for the tripping position of said operating lever (60).

12. A differential tripping apparatus according to claim 11 and in which the return spring (45) of the main lever (44) being a torsion spring, the other of the arms of the anti-cutout spring (111) bears against the central torsion part of said return spring (45), and the latter also belongs to the test circuit (110).

13. A differential tripping apparatus according to any one of claim 1 to 12 and in which the tripping mechanism (24) and the responsive relay (23) jointly form a sub-assembly (30), the various component parts of the tripping mechanisn (24) being disposed between on the one hand a mechanism-support side plate (31) which also carries the responsive relay (23) and on the other hand a holding plate member (32) which, parallel to said mechanim-support side plate (31), is fixed with respect thereto.

14. A differential tripping apparatus according to claim 13 and in which the responsive relay (23) is mounted adjustably in position on the mechanism-support side plate (31), said responsive relay (23) having a lug (33), on a first side of which acts the head (35) of a regulating screw (36) and against the other side of which bears a spring (39).

15. A differential tripping apparatus acccording to either one of claims 13 and 14 and in which the sub-assembly (30) and the defect detector (22) are jointly housed in a modular casing (40) of the same type as that of the main tripping apparatus.
